# EUROPÄISCHE PATENTANMELDUNG

(11) **EP 0 424 601 A1**
(43) Veröffentlichungstag der Anmeldung: **02.05.1991**
(21) Anmeldenummer: 90108167.9
(22) Anmeldetag: 28.04.1990
(51) Int. Cl.: B66C 1/48

(54) **Klemme für Blechtransport**

(30) Priorität: 27.10.1989 DE 3935758
(71) Anmelder: SIEGERT & CO. GMBH & Co., D-22761 Hamburg (DE)
(72) Erfinder: Voigt, Wilhelm, D-2080 Pinneberg (DE)

(57) **Zusammenfassung**

Klemmen für den Transport von Langgut nach DIN 1502, Abs. 1,5, gekennzeichnet durch ein Schrittschaltwerk (6, 5, 7, 9, 10, 12, 13) das ein versehentliches oder unbeabsichtigtes Öffnen der Klemme beim Transport verhindert.
Erstes Ziehen: Schrittschaltwerk macht Öffnungsmechanismus bereit.
Zweites Ziehen: Klemme wird geöffnet.

Spundbohlenklemmen müssen nach dem Aufrichten der Spundbohlen von unten gelöst werden. Diese geschieht mit einem Seil (14), das von unten gezogen wird und den Öffnungsmechanismus in Bewegung setzt.

## Beschreibung

Geöffnete Klemme (Figur 2) in den Kranhaken hängen. Klemme über Spundbohle (Träger, Blech) setzen. Beim Aufrichten darf die Seite mit der Palle nicht unten sein, um den vollen Preßdruck zu erzielen. Raststift 5 herausziehen, langer Hebel 6 geht durch Feder 7 nach oben (wahlweise kann auch eine Drehfeder verwendet werden), schwarze Fahne 8 fällt nach unten. Gut kann gehoben und transportiert werden. Eine aufgerichtete Last muß vor Lösen der Klemme gegen Umkippen gesichert werden. Dann Klemme lösen durch Seilzug. Erstes Ziehen: Schrittschaltwerk macht Öffnungsmechanismus bereit, zweites Ziehen: Klemme wird geöffnet. Die Vorrichtung der Fernbedienung kann auch für Klemmen verschiedener Bauart, wie Kraftübertragung durch Langloch, Traggelenk o.ä. eingesetzt werden. Das Schrittschaltwerk kann an jedem Drehhebel beliebiger Art eingesetzt werden. Figur 3 erläutert die einzelnen Bewegungsabläufe.

### Angaben zur Gattung:

Klemmen zum Aufrichten für Träger sind allgemein bekannt, z.B. in unserem Prospekt, siehe Artikel von Herrn Dipl.-Ing. R. Süchting, Hamburg, in der Zeitschrift "Tiefbau", Ausg. Dez. 89, vom Erich-Schmidt-Verlag, München. Das Öffnen einer Klemme von unten mit Seil ist bereits bekannt, jedoch ohne Schrittschaltwerk. Es gibt Schäkel, die mit einem Schrittschaltwerk geöffnet werden. Hierfür ist es aber erforderlich, daß die aufgerichteten Teile eine entsprechende Bohrung erhalten.

Wie oben erläutert wird die senkrechte Haltekraft in eine waagerechte Klemmkraft umgewandelt. Auf diese Weise bewirkt die im Kranhaken hängende Last das Festhalten der Last (Träger), wie es auch bei der normalen Scherenzangeüblich ist. Beim Aufsetzen oder Anstoßen vermindert sich die Haltekraft.

### Kritik:

Während des Aufrichtens kann sich durch ein Verhaken des Zugseils die Klemme umbeabsichtigt vom Träger lösen, so daß das Unfälle verursachen kann. Die fehlende Haltekraft beim Absetzen kann zu Unfällen führen.

Aus dem Bericht der Berufsgenossenschaft ist zu ersehen, wie gefährlich dieser Vorgang ist. Die Sicherheit des arbeitenden Menschen sollte gewährleistet sein. Die oben genannte Erfindung vermeidet diesen Fehler und in Verbindung mit der Patentanmeldung 39 35 823.2-22 wird eine zusätzliche Sicherung eingebaut, daß die Klemmkraft bis zum Lösen der Klemme erhalten bleibt.

### Aufgabe:

Der Erfindung liegt die Aufgabe zugrunde, beim Aufrichten von Trägern das Lösen der Klemme aus Entfernung sicher zu gestalten, und auch Arbeitsvorgänge, wie Ablassen von Lasten in Gewässer oder Gruben oder das Aufnehmen von Silobehältern können sicher gestaltet werden.

### Lösung:

Die Lösung der Aufgabe ist erfindungsgemäß gewährleistet. Das Lösen der Klemme von der Last kann nur in zwei Schritten erfolgen. Ein unbeabsichtigtes Lösen durch Hinterhaken oder Fehlbedienung ist nicht möglich, gleichzeitig visuelle Kontrolle des Schrittschaltwerkes.

Figur 3 zeigt die einzelnen Arbeitsabläufe. In der Greifstellung steht Fahne 8 unten, Hebel 6 oben (Bild 1).Beim ersten Anziehen des Hebels 6 mit Seil 14 rastet der Raststift 5 automatisch in die Mitnehmerscheibe 12 ein. Durch Feder 7 werden jetzt (nach Lösen des Seils) Hebel 6 und Fahne 8 in waagerechte Stellung gebracht (Bild 3). Durch erneutes Anziehen mit Seil 14 wird nun die Klemme geöffnet, von der Last abgezogen und ist für einen neuen Einsatz bereit.

### Vorteil:

Der Vorteil der Erfindung ist bedeutend für die Arbeitssicherheit beim Aufrichten von Trägern und langen Bauteilen. Sie kann in verschiedenen Konstruktionen von Klemmen und Zangen erfolgreich eingesetzt werden. Die Erfindung wird von der Berufsgenossenschaft als wesentliche Verbesserung der Arbeitssicherheit angesehen.

## Patentansprüche

Oberbegriff
Klemmen für den Transport und das Aufrichten von Spundbohlen, Trägern und anderen Lasten nach DIN 1502, Absatz, 1.5. Die Funktion der Klemmen ist gemäß Figur 1. Die Kraft wird durch den Aufhänger 1, Traggelenk 2, Zwischengelenk 3 und Palle 4 von der senkrechten in die waagerechte Kraftrichtung übertragen. Die Klemme wird von unten durch eine Kette oder ein Seil gelöst.

1) Klemme, wie oben beschrieben, dadurch gekennzeichnet, daß das Lösen der Klemme mit Seil nur über ein Schrittschaltwerk möglich ist, d.h. es muß zweimal gezogen werden, um versehentliches Öffnen zu verhindern.

2) Klemme, dadurch gekennzeichnet, daß ein Schrittschaltwerk auch für andere Klemme, wie Blechklemmen oder andere Typen eingesetzt werden kann, ebenfalls für Klemmen mit Langlochfunktion oder anderer Bauart.

3) Klemme, dadurch gekennzeichnet, daß das Schrittschaltwerk auch in verschiedene Richtungen ausgerichtet werden kann, z.B. 8 m lange Spundbohlen oder andere Teile von oben in Wasser oder einen Schacht ablassen.

4) Schrittschaltwerk der Klemme, dadurch gekennzeichnet, daß es auch für den Einsatz von Zangen geeignet ist.
